# EUROPÄISCHE PATENTSCHRIFT

(11) **EP 2 923 771 B1**
(45) Veröffentlichungstag und Bekanntmachung des Hinweises auf die Patenterteilung: **22.01.2020**
(21) Anmeldenummer: 15158170.9
(22) Anmeldetag: 09.03.2015
(51) Int. Cl.: B05B 7/04, B05B 15/658, B05B 1/04, B05B 1/14

(54) **Injektordüse**
Injector nozzle
Tuyère d'injecteur

(30) Priorität: 24.03.2014 DE 102014205399
(43) Veröffentlichungstag der Anmeldung: 30.09.2015
(73) Patentinhaber: Lechler GmbH, 72555 Metzingen (DE)
(72) Erfinder: Buck, Oliver, 72555 Metzingen (DE); Gomes-Alves, Joaquim, 72764 Reutlingen (DE); Schenk, Thomas, 72639 Neuffen (DE)
(74) Vertreter: Patentanwälte Ruff, Wilhelm, Beier, Dauster & Partner mbB

(56) Entgegenhaltungen:
- WO-A1-2006/002300
- WO-A1-2013/064989
- DE-A1- 4 338 585
- US-A- 2 388 508
- US-A1- 2006 011 748
- US-A1- 2011 198 420

## Beschreibung

Die Erfindung betrifft eine Injektordüse mit einem Gehäuse und mit einem wenigstens abschnittsweise im Innenraum des Gehäuses angeordneten Injektorbauteil.

Aus der US-Offenlegungsschrift US 2013/0043321 A1 ist eine Doppelflachstrahldüse mit einem Injektorbauteil zum Versprühen von Pflanzenschutzmitteln bekannt. Das Injektorbauteil ist von einer Rückseite des Gehäuses, die der Austrittsöffnung abgewandt ist, in das Gehäuse eingeschoben.

Aus der US-Patentschrift US 2,388,508 A ist eine Injektordüse bekannt. Das Injektorbauteil ist innerhalb eines Strahlrohrs für Feuerlöschzwecke vorgesehen und dient dazu, Löschschaum zu erzeugen.

Aus der US-Offenlegungsschrift US 2011/0198420 A1 ist eine Beregnungsdüse bekannt. Ein Wasserstrahl wird aus einer Düse ein Stück weit durch die Umgebung geleitet und zieht dadurch Luft ein, nach mehrfacher Umlenkung gelangt dann das mit Luft vermischte Wasser wieder aus mehreren Austrittsöffnungen in die Umgebung.

Aus der internationalen Offenlegungsschrift WO 2013/064989 A1 ist eine Beregnungsvorrichtung bekannt, bei der ein Wasserstrahl ebenfalls ein Stück weit durch die Umgebung geleitet wird, um dadurch Luft mit zu reißen.

Aus der deutschen Offenlegungsschrift DE 43 38 585 A1 ist eine Injektordüse mit einem Gehäuse und mit einem wenigstens abschnittsweise im Innenraum des Gehäuses angeordneten Injektorbauteil bekannt. Das Injektorbauteil weist wenigstens einen Griffabschnitt auf, der von der Außenseite des Gehäuses her erreichbar ist. Das Gehäuse ist einstückig mit dem Injektorbauteil ausgebildet. Ein Düsenmundstück ist mittels einer Verschlusskappe auf dem Gehäuse befestigt.

Aus der internationalen Offenlegungsschrift WO 2006/002300 A1 ist eine Injektordüse für landwirtschaftliche Sprühvorrichtungen bekannt, die ein Gehäuse und ein wenigstens abschnittsweise im Innenraum des Gehäuses angeordnetes Injektorbauteil aufweist. Das Injektorbauteil ist für das Ansaugen von Umgebungsluft vorgesehen. Das Düsengehäuse mit dem Injektorbauteil werden an einem Düsenhalter eines Sprühbalkens befestigt.

Aus der US-Offenlegungsschrift US 2006/0011748 A1 ist ein Strahlregler für eine Haushaltsarmatur bekannt. Der Strahlregler wird in die Auslassöffnung der Haushaltsarmatur eingesetzt. Der Strahlregler weist über den Umfang seines Gehäuses verteilt mehrere Öffnungen auf, die rechteckförmig ausgebildet sind, wobei eine längere Seite der Durchgangsöffnungen parallel zum Umfang des Gehäuses des Strahlreglers liegt.

Mit der Erfindung soll eine Injektordüse verbessert werden.

Erfindungsgemäß ist hierzu eine Injektordüse mit den Merkmalen von Anspruch 1 vorgesehen. Zweckmäßige Weiterbildungen der Erfindung sind in den Unteransprüchen angegeben.

Erfindungsgemäß ist eine Injektordüse mit einem Gehäuse und mit einem wenigstens abschnittsweise im Innenraum des Gehäuses angeordneten Injektorbauteil vorgesehen, wobei das Injektorbauteil wenigstens einen Griffabschnitt aufweist, der von der Außenseite des Gehäuses her erreichbar ist, wobei das Gehäuse wenigstens eine Durchgangsöffnung aufweist, wobei die wenigstens eine Durchgangsöffnung für das wenigstens abschnittsweise Eingreifen eines menschlichen Fingers geeignet ist und wobei der Griffabschnitt des Injektorbauteils durch die Durchgangsöffnung hindurch erreichbar ist.

In dem das Injektorbauteil bzw. ein Griffabschnitt des Injektorbauteils von der Außenseite des Gehäuses her erreichbar ist, kann das Injektorbauteil in einfacher Weise werkzeuglos aus dem Gehäuse der Injektordüse entfernt werden. Wesentlich ist dabei, dass der Griffabschnitt des Injektorbauteils von einer Außenseite des Gehäuses erreichbar ist, so dass also nicht, auch bei von einem Düsenträger abgenommenen Gehäuse, von der Anströmseite her das Injektorbauteil ergriffen werden muss sondern einfach von der Außenseite des Gehäuses her am Griffabschnitt ergriffen und beispielsweise entgegen der Strömungsrichtung aus dem Gehäuse ausgeschoben werden kann.

Durch Vorsehen einer Durchgangsöffnung und eines Griffabschnitts am Injektorbauteil kann das Injektorbauteil in sehr einfacher Weise werkzeuglos aus dem Gehäuse der Injektordüse entfernt werden. Dies ist insbesondere bei Anwendungen in der Landtechnik sehr vorteilhaft. Injektorbauteile von Injektordüsen müssen gelegentlich gewechselt bzw. ausgebaut werden, um sie zu reinigen. Die Möglichkeit, bei der erfindungsgemäßen Injektordüse das Injektorbauteil werkzeuglos aus dem Gehäuse zu entfernen, erleichtert solche Wartungsarbeiten erheblich und ermöglicht es, dass diese schnell und problemlos auch während der Feldarbeit durchgeführt werden können. Zu beachten ist dabei, dass in der Landtechnik aufgrund des Versprühens von Pflanzenschutzmitteln in der Regel Schutzhandschuhe getragen werden müssen. Dies erschwert die Handhabung von Werkzeugen, so dass mit der Erfindung eine erhebliche Verbesserung bei der Handhabung einer Injektordüse erzielt wird.

Gemäß der Erfindung weist die Gehäusewand zwei gegenüberliegende Durchgangsöffnungen auf.

Auf diese Weise ist es für einen Bediener möglich, durch die zwei gegenüberliegenden Durchgangsöffnungen hindurch einen oder zwei Griffabschnitte des Injektorbauteils im Pinzettengriff mit zwei Fingern zu ergreifen. Dadurch können auch vergleichsweise hohe Bedienkräfte aufgebracht werden und das Injektorbauteil kann werkzeuglos zuverlässig aus dem Gehäuse entfernt werden.

Gemäß der Erfindung ist die wenigstens eine Durchgangsöffnung rechteck- oder ovalförmig ausgebildet.

Wenn das Injektorbauteil in das Gehäuse eingeschoben ist, stellt eine rechteck- oder ovalförmige Durchgangsöffnung einen gewissen Schiebeweg zur Verfügung. Eine längere Seite oder Abmessung der Durchgangsöffnungen liegt dabei parallel zur Ausschieberichtung des Injektors.

In Weiterbildung der Erfindung weist das Injektorbauteil wenigstens in einem Bereich, der im montierten Zustand im Bereich der wenigstens einen Durchgangsöffnung des Gehäuses liegt, eine Riffelung auf.

Mittels einer Riffelung kann die Griffigkeit des Griffabschnitts wesentlich verbessert werden, so dass auch mit behandschuhten Fingern das Injektorbauteil problemlos entfernt werden kann.

In Weiterbildung der Erfindung weist das Injektorbauteil ein Mischkammergehäuse auf, das mit einer Innenwand des Gehäuses einen Luftansaugraum bildet, sowie wenigstens einen im Abstand vom Mischkammergehäuse angeordneten Betätigungssteg, der im montierten Zustand des Injektorbauteils im Bereich der wenigstens einen Durchgangsöffnung des Gehäuses angeordnet ist.

Auf diese Weise kann der Betätigungssteg mit dem Griffabschnitt innerhalb des Gehäuses angeordnet werden und zwischen dem Betätigungssteg und dem Mischkammergehäuse ist ein Abschnitt des Luftansaugraums definiert.

In Weiterbildung der Erfindung weist das Gehäuse zwei gegenüberliegende Durchgangsöffnungen und das Injektorbauteil zwei gegenüberliegende Betätigungsstege mit jeweils einem Griffabschnitt auf.

Durch Vorsehen von zwei gegenüberliegenden Griffabschnitten kann nicht nur das Injektorbauteil zuverlässig ergriffen und verschoben werden, auch die Krafteinleitung beim Ausschieben des Injektorbauteils erfolgt symmetrisch zu diesem, so dass ein Verklemmen oder Verkanten des Injektorbauteils beim Ausschieben nicht zu befürchten ist. In jedem Fall kann durch die symmetrische Krafteinleitung an den gegenüberliegenden Betätigungsstegen auch ein festsitzendes Injektorbauteil zuverlässig und werkzeuglos aus dem Gehäuse herausbewegt werden.

In Weiterbildung der Erfindung geht der wenigstens eine Betätigungssteg mit dem Griffabschnitt von einem mit dem Mischkammergehäuse verbundenen Flansch aus und ragt von dem Flansch aus frei vor.

Auf diese Weise können die Betätigungsstege unmittelbar hinter der Innenwand des Gehäuses und im Bereich der Durchgangsöffnungen angeordnet werden und dennoch bleibt zwischen den Betätigungsstegen und dem Mischkammergehäuse Platz für einen ausreichend großen Luftansaugraum. Der Flansch ist vorteilhafterweise als scheibenförmiger Ring oder Ringflansch ausgebildet.

Weitere Merkmale und Vorteile der Erfindung ergeben sich aus den Ansprüchen und der folgenden Beschreibung einer bevorzugten Ausführungsform der Erfindung im Zusammenhang mit den Zeichnungen. In den Zeichnungen zeigen:
- Fig. 1: eine isometrische, teilweise schematische Darstellung einer erfindungsgemäßen Sprühanordnung mit einer erfindungsgemäßen Injektordüse von schräg unten,
- Fig. 2: eine auseinander gezogene, geschnittene Darstellung der erfindungsgemäßen Injektordüse aus Fig. 1,
- Fig. 3: eine geschnittene Darstellung der Injektordüse der Fig. 1 im zusammengebauten Zustand,
- Fig. 4: eine isometrische Darstellung eines Gehäuses und eines Mundstücks der Injektordüse der Fig. 1 und
- Fig. 5: eine isometrische Darstellung eines Injektorbauteils, das in das Gehäuse der Fig. 4 eingesetzt werden kann.

Die Darstellung der Fig. 1 zeigt eine erfindungsgemäße Sprühanordnung 10, die zum Besprühen von Pflanzen 12 auf einer Erdoberfläche 14 vorgesehen ist. Der Blick des Betrachters in Fig. 1 geht von schräg unten auf die Sprühanordnung 10 und auf die Erdoberfläche 14, der Betrachter befindet sich in Fig. 1 also an einem gedachten Punkt unterhalb der Erdoberfläche 14. Die Sprühanordnung 10 ist lediglich schematisch dargestellt und weist ein Verteilerrohr auf, das in Fig. 1 lediglich durch seine Mittellängsachse 16 dargestellt ist. An dem Verteilerrohr sind mehrere Düsenvorrichtungen 18, 20 angeordnet, wobei die zweite Düsenvorrichtung 20 lediglich schematisch als quaderförmiger Block angedeutet ist. Jede der Düsenvorrichtungen 18, 20 weist einen Düsenträger 22 sowie eine Doppelflachstrahldüse 24 auf, die als Injektordüse ausgebildet ist. Die Doppelflachstrahldüse 24 ist über einen Bajonettverschluss an einen passenden Anschlussflansch des Düsenträgers 22 angesetzt, der wiederum auf dem Verteilerrohr angeordnet ist und über den zu versprühendes Pflanzenschutzmittel der Doppelflachstrahldüse 24 zugeführt wird. Die Doppelflachstrahldüse 24 oder Injektordüse weist ein Gehäuse 26 auf, das mit einem Düsenmundstück 28 mit einer ersten Austrittsöffnung 30 und einer zweiten Austrittsöffnung 32 versehen ist. Die Sprühanordnung 10 wird entlang einer Bewegungsrichtung 34 über die Erdoberfläche 14 bewegt. In dem Düsengehäuse 26 ist ein in Fig. 1 lediglich abschnittsweise erkennbares Injektorbauteil 36 angeordnet. Mittels des Injektorbauteils 36 wird innerhalb des Düsengehäuses 26 dem zu versprühenden Pflanzenschutzmittel Luft zugemischt, so dass aus den Austrittsöffnungen 30, 32 grobe Tropfen austreten, die einer nur geringen Abdrift durch Wind unterworfen sind.

Aus der ersten Austrittsöffnung 30 tritt ein Flachstrahl 38 aus, der zu einer Mittellängsachse 40 des Gehäuses 26 der Doppelflachstrahldüse 24 einen Austrittswinkel α aufweist. Dieser erste Flachstrahl 38 weist einen Strahlwinkel γ auf.

Aus der zweiten Austrittsöffnung 32 tritt ein zweiter Flachstrahl 42 aus. Dieser zweite Flachstrahl 42 weist zu der Mittellängsachse 44 des Gehäuses 26 einen Austrittswinkel β auf. Dieser zweite Flachstrahl 42 weist einen Strahlwinkel δ auf.

Die Austrittsöffnungen 30, 32 und somit das in Fig. 1 untere Ende des Gehäuses 26 sind in einem Abstand A von der Erdoberfläche 14 angeordnet. Die Flachstrahlen 40, 42 treffen mit einer Strahlbreite B auf die Erdoberfläche 14 auf, wobei die Strahlbreite B der beiden Flachstrahlen 40, 42 auf der Erdoberfläche 14 bei der erfindungsgemäßen Doppelflachstrahldüse 24 gleich groß ist. Bei der Doppelflachstrahldüse 24 sind die Austrittswinkel α, β und die Strahlwinkel γ, δ der beiden von den Austrittsöffnungen 30, 32 ausgegebenen Flachstrahlen 40, 42 so aufeinander abgestimmt, dass im Abstand A und somit auf der Erdoberfläche 14 beide Flachstrahlen 40, 42 die gleiche Strahlbreite B aufweisen.

Die beiden Düsenvorrichtungen 18, 20 sind in einem Abstand C entlang der Mittellängsachse 16 der Verteilerrohres angeordnet. Dieser Abstand C ist auf die Strahlbreite B abgestimmt, so dass sich die Flachstrahlen der jeweiligen Doppelflachstrahldüsen im Randbereich überlappen.

In der Darstellung der Fig. 1 ist von dem Injektor 36 lediglich ein Griffabschnitt 44 zu erkennen, der eine Riffelung aufweist und der im Bereich einer Durchgangsöffnung 46 des Gehäuses 26 liegt. Der Griffabschnitt 44 ist unmittelbar hinter der Durchgangsöffnung 46 angeordnet, die eine Rechteckform hat. Eine längere Erstreckung der Durchgangsöffnung 46 liegt dabei parallel zur Mittellängsachse 40 des Gehäuses 26. Wie noch erläutert werden wird, kann der Griffabschnitt 44 durch die Durchgangsöffnung 46 hindurch von einem menschlichen Finger ergriffen werden und dadurch kann das Injektorbauteil 36 in Fig. 1 nach oben aus dem Gehäuse 26 ausgeschoben werden. Dies ist selbstverständlich nur möglich, wenn das Gehäuse 26 vom Düsenträger 22 abgenommen ist.

Die Darstellung der Fig. 2 zeigt die Doppelflachstrahldüse 24 oder Injektordüse der Fig. 1 geschnitten und in auseinandergezogener Darstellung. Das Injektorbauteil 36 ist infolgedessen außerhalb des Gehäuses 26 dargestellt, wohingegen das Düsenmundstück 28 bereits in das Gehäuse 26 eingesetzt ist.

Das Injektorbauteil 36 weist eine Mischkammer 50 auf, die einen zunächst kreiszylindrischen Querschnitt hat und sich danach in Ausströmrichtung kegelförmig erweitert. In die Mischkammer 50 wird das Pflanzenschutzmittel in Form eines einzelnen Sprühstrahls über eine in Fig. 2 nicht dargestellte Blende von dem in Fig. 2 rechten Ende her eingeleitet. Dieser Sprühstrahl erzeugt in der Mischkammer 50 im Bereich seines Eintritts einen Unterdruck und reißt dadurch Luft mit, die über eine Belüftungsöffnung 52 in die Mischkammer 50 eintreten kann. Eine zweite Belüftungsöffnung 52 liegt gegenüber, ist in Fig. 2 aber nicht zu erkennen.

Das Injektorbauteil 36 ist mit zwei Betätigungsstegen 54 versehen, die einander gegenüberliegenden und die, wie in Fig. 1 abschnittsweise zu erkennen ist, im Bereich ihres jeweiligen Griffabschnitts 44 durch die Durchgangsöffnungen 46 des Gehäuses 26 hindurch zugänglich sind. Mittels der Betätigungsstege 54 kann das Injektorbauteil werkzeuglos aus dem Gehäuse entfernt bzw. wieder in dieses eingebaut werden. Hierzu wird, wie in Fig. 2 zu erkennen ist, das Injektorbauteil 36 von der in Ausströmrichtung stromaufwärts liegenden Seite des Gehäuses 26 in dieses eingeschoben. Zum Ausschieben des Injektorbauteils 36 wird dieses mit zwei Fingern an den Griffabschnitten 44 angegriffen und dann, in Fig. 2 nach rechts, aus dem Gehäuse 26, also entgegen der Ausströmrichtung, herausgeschoben.

Das Gehäuse 26 weist einen kreiszylindrischen Innenraum 51 auf, in den der Abschnitt des Injektorbauteils 36, der die Mischkammer 50 bildet, eingeschoben wird. Dieser Innenraum 51 ist mit zwei Belüftungsöffnungen 76 versehen, die den Innenraum mit der Umgebung verbinden. Zwischen dem Mischkammerabschnitt des Injektorbauteils 36 und der Innenwand des Innenraums 51 ist im zusammengebauten Zustand, siehe Fig. 3, ein Ringraum 70 gebildet, der dann über die Belüftungsöffnungen 76, siehe Fig. 3, mit der Umgebung in Verbindung steht. Das Gehäuse 26 weist von seiner Außenseite her gesehen die beiden rechteckförmigen Durchgangsöffnungen 46 auf, die zum Innenraum 51 aber nicht offen sind, sondern die lediglich eine Außenschale des Gehäuses 26 durchbrechen und im zerlegten Zustand der Fig. 2 den Zugriff auf eine Außenwand des kreiszylinderförmigen Innenraums 51 ermöglichen. Zwischen einem stromaufwärts gelegenen Abschnitt des Gehäuses 26 und der Außenwand des Innenraums 51 im Bereich der Durchgangsöffnungen 46 ist jeweils ein Schlitz 73 gebildet, in den dann in Fig. 2 von rechts her kommend die Betätigungsstege 54 des Injektorbauteils 36 eingeschoben werden. Im zusammengebauten Zustand der erfindungsgemäßen Doppelflachstrahldüse liegt dann der Abschnitt des Injektorbauteils 36, der die Mischkammer 50 bildet, innerhalb des Innenraums 51, wohingegen die Betätigungsstege 54 außerhalb des Innenraums liegen und die Griffabschnitte 44 mit den Riffelungen an den Betätigungsstegen 54 durch die Durchgangsöffnungen 74 des Gehäuses 26 zugänglich sind.

Um das Injektorbauteil 36 in das Gehäuse 26 einzuschieben, wird dieses, wie erörtert wurde, in Strömungsrichtung in das Gehäuse 26 eingeschoben. Um das Injektorbauteil 36 wieder aus dem Gehäuse zu entfernen, beispielsweise um dieses wegen Verschleiß oder Verstopfung auszuwechseln, müssen lediglich durch die Durchgangsöffnungen 74 hindurch die Griffabschnitte 44 der Betätigungsstege 54 ergriffen und entgegen der Ausströmrichtung verschoben werden. Die Durchgangsöffnungen 74 sind dabei so bemessen, dass ein menschlicher Daumen bzw. ein menschlicher Zeigefinger durch die Durchgangsöffnungen 74 hindurchgreifen und die Griffabschnitte 44 der Betätigungsstege 54 erreichen kann. Das Injektorbauteil 36 kann dadurch in sehr einfacher Weise, auch mit einer behandschuhten Hand, werkzeuglos aus dem Gehäuse 26 entfernt und wieder in dieses eingesetzt werden.

Das Injektorbauteil 36 ist in der Darstellung der Fig. 2 noch nicht mit einer Blende 55 versehen, siehe Fig. 3, die dann eine Eintrittsöffnung 56 für einen Fluidstrahl in die Mischkammer 50 definiert.

Die Darstellung der Fig. 3 zeigt eine Schnittansicht der Doppelflachstrahldüse 24 im zusammengebauten Zustand, wobei eine Schnittebene etwa senkrecht zur Schnittebene der Fig. 2 liegt. Das Mundstück 28 ist in das Gehäuse eingebaut.

Ein Flüssigkeitsstrahl tritt im Betrieb über die Eintrittsöffnungen 56 in der Blende 55 in den kreiszylinderförmigen Abschnitt 60 der Mischkammer 50 ein. Ein Durchmesser des in die Mischkammer 50 eintretenden Strahles ist dabei deutlich geringer als der Durchmesser des zylindrischen Abschnitts 60 der Mischkammer 50, da auch der Durchmesser der Eintrittsöffnung 56 wesentlich kleiner ist als der Durchmesser des zylindrischen Abschnitts 60. Infolgedessen entsteht in dem zylindrischen Abschnitt 60 ein Unterdruck, der dazu führt, dass über die Belüftungsöffnungen 52 Luft aus dem Ringraum 70 in die Mischkammer 50 eintritt und sich mit dem Flüssigkeitsstrahl vermischt. An den zylindrischen Abschnitt 60 schließt sich eine kegelstumpfförmige Erweiterung 62 der Mischkammer 50 an. Die kegelförmige Erweiterung 62 geht dann in zwei Austrittskammern 66 und 68 über. Die Austrittsöffnungen 30, 32 sind in die Austrittskammern 66, 68 eingeschnitten. In den Austrittskammern 66, 68 liegt eine grobtropfige Verteilung der Flüssigkeit vor, die dann über die Austrittsöffnungen 30, 32, jeweils in Form eines Flachstrahls, ausgegeben wird.

Zwischen dem Injektorbauteil 36 und dem Gehäuse 26 ist der Ringraum 70 gebildet, der von der Umgebung her durch die Belüftungsöffnungen 76 belüftet wird. Über diesen Ringraum 70 gelangt Umgebungsluft in die Ansaugöffnungen 52.

Das Injektorbauteil 36 weist weiter einen Gehäuseabschnitt mit einer umlaufenden Nut 72 auf, in die ein O-Ring aus elastischem Material eingelegt ist. Mittels des O-Rings wird das Injektorbauteil 36 innerhalb des Gehäuses 26 gehalten. Der O-Ring liegt an der Innenwand des Innenraums 51 an und das Injektorbauteil 36 weist oberhalb und unterhalb der Nut 72 einen Durchmesser auf, der geringfügig kleiner ist als der Durchmesser des kreiszylinderförmigen Innenraums 51. Beim Einschieben des Injektorbauteils 36 wird dieses also mittels der Bereiche oberhalb und unterhalb der Nut 72 im Innenraum 51 geführt

Die Darstellung der Fig. 4 zeigt das Gehäuse 26 mit dem darin eingesetzten Mundstück 28. Das Gehäuse 26 weist die beiden einander diametral gegenüberliegenden rechteckförmigen Durchgangsöffnungen 74 auf, durch die hindurch die Außenwand 82 des kreiszylinderförmigen Innenraums 51 zu erkennen ist. Zwischen dieser Außenwand 82 und dem übrigen Gehäuse 26 liegt, siehe Fig. 2, jeweils ein Schlitz 73, durch den dann die Betätigungsstege 54 des Injektorbauteils 36 eingeschoben werden. Die Lage dieser Schlitze 73 stellt gleichzeitig die korrekte Orientierung des Injektorbauteils 36 im Gehäuse 26 sicher. Durch die Durchgangsöffnungen 74 können dann von einem Benutzer die mit einer Riffelung versehenen Griffabschnitte 44 der Betätigungsstege 54 des Injektorbauteils 36 ergriffen werden, um das Injektorbauteil 36 vollständig in das Gehäuse 26 einzuschieben oder um dieses wieder aus dem Gehäuse 26 herauszuschieben. Die Außenwand 82 ist eben ausgebildet, die den Innenraum 51 begrenzende Innenwand kreiszylinderförmig.

In Fig. 4 ist in dem Gehäuse 26 eine der Belüftungsöffnungen 76 zu erkennen, über die dann der Ringraum 70, siehe Fig. 3, mit der Umgebung verbunden ist.

Die Darstellung der Fig. 5 zeigt das Injektorbauteil 36. Die beiden Betätigungsstege 54 sind mittels eines Ringflansches 78 mit dem Mischkammerabschnitt des Injektorbauteils 36 verbunden. Dadurch sind die Betätigungsstege 54 im Abstand von dem Mischkammerabschnitt angeordnet. Eine dem Mischkammerabschnitt zugewandte Innenfläche 80 der Betätigungsstege 54 ist eben ausgebildet. In gleicher Weise ist der Abschnitt 82 der Außenwand der Innenkammer 51, der, siehe Fig. 4, durch die Durchgangsöffnungen 74 hindurch zu erkennen ist, eben ausgebildet. Die Innenflächen 80 können dadurch auf den ebenen Abschnitten 82 der Außenwand der Innenkammer 51 leicht gleiten, so dass ein werkzeugloses Einschieben und Ausschieben des Injektorbauteils 36 problemlos möglich ist.

Der Ringflansch 78 ist auf seiner stromaufwärts gelegenen Seite mit einem umlaufenden Kragen 84 versehen, der eine kreiszylinderförmige Vertiefung bildet, siehe Fig. 2, in die dann die Blende 55 eingeschoben werden kann, siehe Fig. 3. Eine stromabwärts gelegene Unterseite des Ringflansches 78 liegt, siehe Fig. 3, im vollständig eingebauten Zustand des Injektorbauteils 36 auf einem ringförmigen Absatz des Gehäuses 26 auf und definiert dadurch eine vollständig eingeschobene Position des Injektorbauteils 36. Auf einer stromaufwärts gelegenen Oberseite des Ringflansches 78 wird eine ringförmige Dichtung 86 angeordnet, die dann für eine Abdichtung des Gehäuses 26 sorgt, wenn dieses auf den Düsenträger 22 aufgesetzt ist, siehe Fig. 1.

In Fig. 5 ist noch eine der Belüftungsöffnungen 52 zu erkennen, die in die Mischkammer 50 führen. Die Nut 72 des Injektorbauteils 30 ist in der Darstellung der Fig. 5 ohne einen O-Ring dargestellt.

## Patentansprüche

1. Injektordüse mit einem Gehäuse (26) und mit einem wenigstens abschnittsweise im Innenraum des Gehäuses (26) angeordneten Injektorbauteil (36), wobei das Injektorbauteil (36) wenigstens einen Griffabschnitt (44) aufweist, der von einer Außenseite des Gehäuses her erreichbar ist, wobei das Gehäuse wenigstens eine Durchgangsöffnung (74) aufweist, wobei die wenigstens eine Durchgangsöffnung (74) für das wenigstens abschnittsweise Eingreifen eines menschlichen Fingers geeignet ist und wobei der Griffabschnitt (44) des Injektorbauteils (36) durch die Durchgangsöffnung (74) hindurch erreichbar ist, wobei das Gehäuse (26) zwei gegenüberliegende Durchgangsöffnungen (74) aufweist, so dass es für einen Bediener möglich ist, durch die zwei gegenüberliegenden Durchgangsöffnungen (74) hindurch zwei Griffabschnitte (44) des Injektorbauteils (36) im Pinzettengriff mit zwei Fingern zu ergreifen, so dass auch hohe Bedienkräfte aufgebracht und das Injektorbauteil (36) werkzeuglos zuverlässig aus dem Gehäuse (26) entfernt werden kann wobei weiterhin die zwei Durchgangsöffnungen (74) rechteck- oder ovalförmig sind und eine längere Seite oder Abmessung der Durchgangsöffnungen (74) parallel zur Ausschieberichtung des Injektorbauteils (36) liegt.

2. Injektordüse nach wenigstens einem der vorstehenden Ansprüche, **dadurch gekennzeichnet, dass** das Injektorbauteil (36) wenigstens in einem Bereich, der im montierten Zustand im Bereich der wenigstens einen Durchgangsöffnung (74) des Gehäuses (26) liegt, eine Riffelung aufweist.

3. Injektordüse nach wenigstens einem der vorstehenden Ansprüche, **dadurch gekennzeichnet, dass** das Injektorbauteil (36) ein Mischkammergehäuse aufweist, das mit einer Innenwand des Gehäuses (26) einen Luftansaugraum bildet, sowie wenigstens einen im Abstand vom Mischkammergehäuse angeordneten Betätigungssteg (54) mit dem Griffabschnitt (44) aufweist, der im montierten Zustand des Injektorbauteils (36) im Bereich der wenigstens einen Durchgangsöffnung (74) des Gehäuses (26) angeordnet ist.

4. Injektordüse nach Anspruch 3, **dadurch gekennzeichnet, dass** das Gehäuse (26) zwei gegenüberliegende Durchgangsöffnungen (74) und das Injektorbauteil (36) zwei gegenüberliegende Betätigungsstege (54) mit jeweils einem Griffabschnitt (44) aufweist.

5. Injektordüse nach Anspruch 3 oder 4, **dadurch gekennzeichnet, dass** der wenigstens eine Betätigungssteg (54) mit dem Griffabschnitt (44) von einem mit dem Mischkammergehäuse verbundenen Flansch (78) ausgeht und von dem Flansch (78) aus frei vorragt.

## Claims

1. Injector nozzle having a housing (26) and having an injector component (36) arranged in the interior space of the housing (26) at least in sections, wherein the injector component (36) has at least one handle portion (44) which is accessible from an outer side of the housing, wherein the housing has at least one through hole (74), wherein the at least one through hole (74) is appropriate for a human finger to reach in, at least in sections, and wherein the handle portion (44) of the injector component (36) is accessible via the through hole (74), wherein the housing (26) has two opposite through holes (74), so that a user is enabled to grip two handle portions (44) of the injector component (36) with two fingers in a pincer grip across the two opposite through holes (74), so that even high operating forces can be applied and the injector component (36) can reliably be removed from the housing (26) without a tool, wherein furthermore the two through holes (74) are in a rectangular or oval shape, and a longer side or dimension of the through holes (74) is parallel to the exit direction of the injector component (36).

2. Injector nozzle according to at least one of the preceding claims, **characterized in that** the injector component (36) has corrugations at least in a region that is located in the vicinity of the at least one through hole (74) of the housing (26) in the assembled state.

3. Injector nozzle according to at least one of the preceding claims, **characterized in that** the injector component (36) has a mixing chamber housing which together with an inner wall of the housing (26) constitutes an air intake compartment, and at least one operating piece (54) including the handle portion (44) disposed at a distance to the mixing chamber housing and arranged in the vicinity of the at least one through hole (74) of the housing (26), in the assembled state of the injector component (36).

4. Injector nozzle according to claim 3, **characterized in that** the housing (26) has two opposite through holes (74) and the injector component (36) has two opposite operating pieces (54), each piece provided with a handle portion (44).

5. Injector nozzle according to claim 3 or 4, **characterized in that** the at least one operating piece (54) including the handle portion (44) extends from a flange (78) connected to the mixing chamber housing and projects freely from the flange (78).

## Revendications

1. Tuyère d'injecteur, comprenant un carter (26) et un élément structurel d'injecteur (36) disposé, au moins partiellement, dans l'espace intérieur du carter (26), l'élément structurel d'injecteur (36) comprenant au moins une partie de préhension (44) accessible depuis un côté extérieur du carter, le carter présentant au moins une ouverture de passage (74), l'au moins une ouverture de passage (74) étant adaptée à la préhension, au moins partielle, par un doigt humain et la partie de préhension (44) de l'élément structurel d'injecteur (36) étant accessible à travers l'ouverture de passage (74), le carter (26) présentant deux ouvertures de passage (74) se faisant face pour permettre à un opérateur, en passant au travers des deux ouvertures de passage (74) se faisant face, de saisir entre deux doigts formant une pince deux parties de préhension (44) de l'élément structurel d'injecteur (36), de sorte que, même des forces de manœuvre élevées puissent être appliquées et l'élément structurel d'injecteur (36) puisse être extrait de manière fiable et sans outil hors du carter (26), les deux ouvertures de passage (74) étant en outre de forme rectangulaire ou ovale et un côté ou une dimension de plus grande longueur des ouvertures de passage (74) est parallèle à la direction de la poussée d'extraction de l'élément structurel d'injecteur (36).

2. Tuyère d'injecteur selon l'une au moins des revendications précédentes, **caractérisée en ce que** l'élément structurel de tuyère (36) présente un striage dans au moins une région qui, dans l'état monté, est située dans la région de l'au moins une ouverture de passage (74) du carter (26).

3. Tuyère d'injecteur selon l'une au moins des revendications précédentes, **caractérisée en ce que** l'élément structurel de tuyère (36) comporte un carter de chambre de mélangeage qui forme une chambre d'aspiration d'air avec une paroi intérieure du carter (26), ainsi que, disposée à distance du carter de chambre de mélangeage et comportant la partie de préhension (44), au moins une barre de manœuvre (54) qui, dans l'état monté de l'élément structurel de tuyère (36), est disposée dans la région de l'au moins une ouverture de passage (74) du carter (26).

4. Tuyère d'injecteur selon la revendication 3, **caractérisée en ce que** le carter (26) comporte deux ouvertures de passage (74) se faisant face et l'élément structurel de tuyère (36) comporte deux barres de manœuvre (54) se faisant face et dotées chacune d'une partie de préhension (44).

5. Tuyère d'injecteur selon la revendication 3 ou 4, **caractérisée en ce que** l'au moins une barre de manœuvre (54) dotée de la partie de préhension (44) part d'une bride (78) solidaire du carter de chambre de mélangeage et s'étend en saillie libre à partir de la bride (78).
